# EUROPÄISCHE PATENTSCHRIFT

(11) **EP 2 286 702 B1**
(45) Veröffentlichungstag und Bekanntmachung des Hinweises auf die Patenterteilung: **20.07.2016**
(21) Anmeldenummer: 10008630.5
(22) Anmeldetag: 19.08.2010
(51) Int. Cl.: A47K 3/12

(54) **Badewanne mit einem Badewannensitz für Kleinkinder**
Bath tub with a bath tub seat for small children
Baignoire dotée d'un siège de baignoire pour enfants en bas-âge

(30) Priorität: 19.08.2009 DE 102009037926
(43) Veröffentlichungstag der Anmeldung: 23.02.2011
(73) Patentinhaber: Rotho Babydesign GmbH, 79837 St. Blasien (DE)
(72) Erfinder: Görgen, Peter, 66687 Wadern-Nunkirchen (DE)
(74) Vertreter: Maser, Jochen

(56) Entgegenhaltungen:
- WO-A1-03/103467
- US-A- 5 181 284
- US-A- 5 588 159
- US-A1- 2006 143 819
- US-B1- 6 243 890

## Beschreibung

Die Erfindung betrifft eine Badewanne mit einem Badewannensitz für Kleinkinder, bei welcher der Badewannensitz in die Badewanne einsetzbar ist.

Aus der DE 100 36 380 C2 geht eine Badewanne mit daran ansteckbaren Füßen hervor, in welche ein Badewannensitz einsetzbar ist. Diese Badewanne weist eine rechteckförmige Badewannenvertiefung mit senkrecht zum Badewannenboden stehenden Seitenwänden auf. Der Badewannensitz weist am Kopfende eine Lasche auf, die am Badewannenrand aufliegt sowie eine Umschlaglippe, die am äußeren Wannanrandabschnitt anliegt. Zur weiteren definierten Anordnung des Badewannensitz an der Badewanne ist an einer Unterseite des Badewannensitzes im Beckenbereich und im Fußbereich jeweils mittig zur Längsachse des Badewannensitzes ein Vorsprung vorgesehen, die in Vertiefungen am Badewannenboden zur Fixierung eingesetzt wird. An die Liegefläche angrenzend ist ein Randbereich angeformt, der sich bis zu den senkrechten Seitenwänden erstreckt, wobei im Fußbereich der Randbereich nicht den Eckbereich zwischen der Seitenwand und dem Boden schließt.

Diese Anordnung weist den Nachteil auf, dass aufgrund der senkrechten Seitenwände sowie der mittigen Fixierung des Badewannensitzes über die Vorsprünge am Wannenboden eine erhöhte Verkippungsgefahr um die Längsachse des Badewannensitzes innerhalb der Badewannenvertiefung gegeben ist. Des Weiteren ist das Einsetzen und Sichern des Badewannensitzes in der Badewanne durch das Positionieren der Vorsprünge am Badewannensitz in die Vertiefungen am Badewannenboden unhandlich und erschwert.

Aus der US 5,888,159 A ist eine Badewanne mit einem Badewannensitz für Kleinkinder bekannt, der in die Badewanne einsetzbar ist. Der Badewannensitz umfasst eine Liegefläche, die an einem unteren Ende eine Erhöhung aufweist, welche am Gesäß des Kleinkindes angreift und eine Abrutschsicherung bildet. An einem oberen Ende des Badewannensitzes ist ein Halteelement angeordnet, welches lösbar an einem Randbereich der Badewanne angreift. Am unteren Ende des Badewannensitzes liegt ein Rand des Badewannensitzes auf dem Wannenboden auf.

Die US 5,181,284 A zeigt eine Badewanne mit einer darin einsetzbaren Liegefläche, welche am oberen Ende ein Halteelement aufweist, das den Wannenrand umgreift. Am unteren Ende der Liegefläche kann ein zusätzliches Befestigungselement zur Fixierung am Wannenboden vorgesehen sein.

Der Erfindung liegt deshalb die Aufgabe zugrunde, eine Badewanne mit einem Badewannensitz für Kleinkinder sowie eine Badewanne zur Aufnahme eines Badewannensitzes als auch einen Badewannensitz zu schaffen, wodurch eine einfache und sichere Anordnung des Badewannensitzes in der Badewanne ermöglicht sowie eine Verletzungsgefahr der Kleinkinder verhindert wird.

Diese Aufgabe wird erfindungsgemäß durch eine Badewanne mit einem Badewannensitz für Kleinkinder gemäß den Merkmalen des Anspruchs 1 gelöst. Weitere vorteilhafte Ausgestaltungen und Weiterbildungen sind in den weiteren Ansprüchen angegeben.

Die Badewanne mit einem Badewannensitz für Kleinkinder ermöglicht erfindungsgemäß, dass der Badewannensitz selbstzentrierend und verkippungssicher in einer Wannenvertiefung der Badewanne einsetzbar und anordenbar ist. Hierzu greift zumindest ein am Halteelement angeordnetes Verankerungselement an zumindest einem weiteren am Wannenrand angeformten Verankerungselement an, so dass am oberen Wannenrand eine Arretierung vorgesehen ist. Des Weiteren umfasst eine Liegefläche des Badewannensitzes einen die Liegefläche umgebenden Randbereich, der in seiner Außenkontur an einer ovalen Wannenvertiefung anliegt, wobei die Wannenvertiefung eine sich vom Wannenrand bis zum Wannenboden verjüngende und umlaufende Seitenwand aufweist. Der ovale Randbereich, der die Liegefläche umgibt, geht am unteren Ende des Wanneneinsatzes an einen ebenen und horizontal verlaufenden Abschnitt über, der am Wannenboden anliegt oder angrenzt. Dadurch liegt der Badewannensitz nach dem Einsetzen in die Wannenvertiefung vollständig an der Wannenwand und dem Wannenboden an, so dass ein Zwischenraum zwischen Wannenvertiefung, also der Wannenwand und dem Wannenboden, und den Badewannensitz nicht mehr gegeben ist. Somit ist eine spaltfreie Anordnung des Badewannensitzes zur Wannenvertiefung gegeben und auch eine Quetschgefahr für Arme und Beine des Kleinkindes quasi ausgeschlossen. Ergänzend ist am unteren Ende des Badewannensitzes ein am ebenen Wannenboden angreifendes Halteelement vorgesehen. Durch die Kombination dieser Merkmale wird zum einen ein einfaches Einsetzen des Badewannensitzes von oben in die Wannenvertiefung ermöglicht, wobei durch die Außenkontur des Randbereiches der Liegefläche eine Selbstzentrierung zur Wannenvertiefung erfolgt. Zum anderen wird eine verkippungssichere Anordnung um die Längsachse des Badewannensitzes geschaffen, in dem Verankerungselemente am oberen Wannenrand ineinander greifen und ein unterer Abschnitt am Badewannensitz am Wannenboden aufliegt sowie ergänzend am ebenen Wannenboden ein Halteelement angreift. Somit kann eine Einhandbedienung erfolgen, um den Badewannensitz in einer definierten und sicheren Position in einer Gebrauchslage in der Badewannenvertiefung zu positionieren. Ebenso ist eine einfache Entnahme ermöglicht.

Nach einer bevorzugten Ausgestaltung der Erfindung ist zwischen dem Badewannensitz und dem Wannenrand der Badewanne durch die ineinander greifenden Verankerungselemente eine Arretierung vorgesehen, bei der der Badewannensitz am Wannenrand zumindest in eine Richtung lagefixiert ist. Die ineinander greifenden Verankerungselemente sind dabei insbesondere dahingehend ausgebildet, dass der Badewannensitz in der Badewannenvertiefung gegen eine Verdrehung oder eine Verkippung um seine Längsachse in der Wannenvertiefung gesichert ist.

Nach einer weiteren bevorzugten Ausgestaltung der Erfindung sind die Verankerungselemente durch eine Aufsetz- oder Steck-Bewegung anordenbar oder befestigbar. Dies ermöglicht eine einfache Handhabung und Positionierung und - sofern entsprechend ausgebildet - eine Fixierung des Badewannensitzes in der Badewanne. Sobald der Badewannensitz in eine Gebrauchsposition in die Badewanne übergeführt wird, erfolgt quasi selbständig eine sichere Positionierung oder Arretierung zwischen dem Halteelement und dem Wannenrand.

Nach einer bevorzugten Ausführungsform der Badewanne ist vorgesehen, dass das Halteelement des Badewannensitzes eine Auflagefläche zur Auflage am Wannenrand aufweist, an welchem das als Vorsprung ausgebildete Verankerungselement vorgesehen ist, welches sich in Richtung auf das als Vertiefung ausgebildete Verankerungselement des Wannenrandes erstreckt und zwischen zwei als Rippen ausgebildeten Verankerungselementen, die in dem als Vertiefung ausgebildeten Verankerungselement angeordnet sind, positionierbar ist. Diese Anordnung ermöglicht, dass durch eine einfache Aufsetz- oder Aufsteckbewegung eine verkippungsfreie Positionierung des Vorsprunges am Halteelement des Badewannensitzes in eine durch zwei beabstandete Rippen begrenzte Vertiefung am Wannenrand einsetzbar ist. Bei einer beginnenden Verkippung liegt der Vorsprung an den seitlich dazu angeordneten Rippen an, so dass eine Verdrehung oder Verkippung durch diese Rippen gesperrt wird. Diese einfache Lagefixierung ermöglicht eine Arretierung ohne Verclipsung oder Verrastung. Zusätzlich oder alternativ kann auch eine Verclipsung oder Verrastung zur Abhebesicherung des Badewannensitzes vom Wannenrand vorgesehen sein.

Nach einer weiteren bevorzugten Ausgestaltung der Badewanne mit einem Badewannensitz ist vorgesehen, dass außermittig zum Wannenboden eine verschließbare Ablauföffnung vorgesehen ist, damit diese bei einem in die Badewanne eingesetzten Badewannensitz zugänglich bleibt. Die Neigung und Länge des Badewannensitzes sowie die Positionierung der Ablauföffnung wird dabei derart aneinander angepasst, dass trotz eingesetztem Badewannensitz eine Zugänglichkeit zur Ablauföffnung gegeben ist. Dadurch wird ermöglicht, dass bei der Benutzung eines Badewannensitzes dennoch ein bedarfsmäßiges Abfließen von Badewasser ermöglicht. Hierfür ist bevorzugt der am Boden aufliegende Randbereich in seiner Kontur abweichend von der am Wannenrand verlaufenden Kontur vorgesehen, um einen zusätzlichen Freiraum und die Zugänglichkeit zur Abflussöffnung zu schaffen.

Die der Erfindung zugrunde liegende Aufgabe wird des Weiteren durch einen Badewannensitz für Kleinkinder zum Einsetzen in eine Badewanne gelöst, der eine die Liegefläche umgebenden Randbereich aufweist, dessen äußere durchgehend umlaufende Abschlusskante eine Kontur umfasst, so dass die Abschlusskante nach dem Einsetzen des Badewannensitzes in die Badewanne an der Wannenwand angrenzt, wobei die Abschlusskante am unteren Ende des Badewannensitzes in einen ebenen und horizontalen Abschnitt übergeht, der an dem Wannenboden angrenzt oder auf dem Wannenboden aufliegt. Die außen umlaufende Abschlusskante des Randbereiches ist dabei jeweils an die Badewanne sowie Neigung der Wannenwand angepasst. Dadurch wird die Verletzungsgefahr durch Quetschen der Ärmchen oder Einklemmen der Finger der Kleinkinder verhindert. Gleichzeitig wird eine stabile und sichere Anordnung des Badewannensitzes in der Wanne erzielt.

Nach einer bevorzugten Ausgestaltung des Badewannensitzes ist zwischen der Liegefläche und der den Randbereich umgebenden Abschlusskante eine umlaufende Erhöhung vorgesehen, welche die Liegefläche begrenzt. Dadurch erhält das Kleinkind einen seitlichen Halt innerhalb der Liegefläche. Gleichzeitig wird durch die Erhöhung ein Zugriff auf den Bereich erschwert, in welchem die Abschlusskante an der Wannenwand anliegt.

Nach einer bevorzugten Ausgestaltung des Badewannensitzes ist an dem Halteelement in einer Auflagefläche zum Aufliegen auf dem Badewannenrand ein auf den Wannenrand zu gerichteter Vorsprung als Verankerungselement vorgesehen, welches vorzugsweise an dem Halteelement angeformt ist. Diese Ausgestaltung ermöglicht eine einfache Positionierung und Sicherung des Badewannensitzes zur Badewanne nach dem Aufsetzen des Badewannensitzes in der Gebrauchslage In der Badewanne.

Des Weiteren ist bevorzugt am stirnseitigen Ende des Halteelementes am Badewannensitz eine Griffmulde angeformt, welche nach dem Aufsetzen des Halteelementes auf dem Wannenrand gegenüber dem Wannenrand hervorsteht. Dies ermöglicht eine einfache Entnahme des Badewannensitzes, da die übrigen Bereiche des Badewannensitzes an dem Wannenrand oder der Wannenvertiefung als auch an dem Wannenboden anliegen. Somit kann ein einfaches Abheben des Wannensitzes aus der Badewanne über diese Griffmulde erfolgen.

Des Weiteren ist bevorzugt an einem im Wannenboden aufliegenden Randbereich zumindest ein Saugknopf befestigt. Dadurch kann eine zusätzliche Sicherung und Fixierung des Badewannensitzes gegen Abheben vom Wannenboden ermöglicht werden. Alternativ zum Saugnapf kann auch eine gummierte Auflagefläche mit Saugnoppen oder einer geriffelten Oberfläche oder dergleichen vorgesehen sein.

Die der Erfindung zugrunde liegende Aufgabe wird des Weiteren durch eine Badewanne für Kleinkinder gelöst, in die ein Badewannensitz einsetzbar ist, welche am Wannenrand Verankerungselemente für eine lösbare Positionierung oder Arretierung mit dem in die Badewanne einsetzbaren Badewannensitz aufweist. Dadurch wird eine feste Anordnung und Positionierung des Badewannensitzes in der Badewanne als auch ein einfaches Einsetzen und ein einfaches Entnehmen des Badewannensitzes ermöglicht.

Eine weitere bevorzugte Ausgestaltung der Badewanne zur Aufnahme des Badewannensitzes sieht am Wannenrand als Verankerungselement zwei mit Abstand zueinander angeordnete Rippen vor, die in dem als Vertiefung ausgebildeten weiteren Verankerungselement im Wannenrand angeordnet sind und zwischen denen ein am Halteelement des Badewannensitzes angeordneter Vorsprung einsetzbar ist. Auf diese Weise wird durch eine einfache Aufsetz- oder Steckbewegung des Badewannensitzes eine Fixierung des Badewannensitzes zur Badewanne ermöglicht. Der Vorsprung des Badewannensitzes greift zwischen die Rippen in die Vertiefung am Badewannenrand ein, wobei der Abstand der Rippen der Breite des Vorsprungs entspricht oder nur geringfügig breiter ist. Dadurch ist eine gesicherte Anordnung gegen Verkippen des Badewannensitzes im oberen Bereich des Badewannensitzes zum Wannenrand gegeben.

Nach einer weiteren bevorzugten Ausgestaltung der Badewanne ist vorgesehen, dass die Verankerungselemente am Wannenrand angeformt sind. Bei der Herstellung der Wanne als Spritzgussteil werden insbesondere die Vertiefung und die zumindest quer dazu angeordneten Rippen umgeformt, so dass diese einteilig an der Wanne vorgesehen sind. Analoges gilt für die Ausgestaltung des Vorsprunges am Halteelement des Badewannensitzes.

Eine bevorzugte Ausführungsform der Badewanne sieht vor, dass der die Verankerungselemente aufnehmende Abschnitt des Wannenrandes gegenüber einem gegenüberliegenden Wannenabschnitt erhöht ausgebildet ist. Dadurch kann die Liegefläche bei gleichbleibender Größe mit einer größeren Steigung in der Badewanne angeordnet werden. Darüber hinaus kann ermöglicht sein, dass bei vollständiger Befüllung der Badewanne der Kopf des Kleinkindes oberhalb des Wasserspiegels verbleibt.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
- Figur 1: eine erste perspektivische Ansicht auf eine Badewanne mit einem darin angeordneten Badewannensitz für Kleinkinder,
- Figur 2: eine weitere perspektivische Ansicht der Badewanne mit Badewannensitz gemäß Figur 1,
- Figur 3: ein schematischer Längsschnitt der Badewanne mit Badewannensitz gemäß Figur 1,
- Figur 4: eine schematisch vergrößerte Schnittdarstellung des Details "X",
- Figur 5a: eine perspektivische Ansicht auf einen Badewannensitz und
- Figur 5b: eine schematische Seitenansicht des Badewannensitzes gemäß Figur 4.

In Figur 1 ist eine perspektivische Ansicht von oben auf eine Badewanne 11 mit einem Badewannensitz 12 dargestellt. Figur 2 zeigt eine weitere perspektivische Ansicht der Badewanne 11 mit dem darin angeordneten Badewannensitz 12. Die Figur 3 zeigt einen Längsschnitt der Figuren 2 und 3. Die Badewanne 11 ist bevorzugt für Kleinkinder vorgesehen und aus Kunststoff ausgebildet. Die Badewanne 11 umfasst einen Wannenboden 14 mit einer Abflussöffnung 16, die durch einen Verschlussstopfen 17 verschließbar ist. Eine an den Wannenboden 14 angrenzende Wannenwand 19 wird durch einen Wannenrand 21 begrenzt, der bevorzugt einen U-förmigen Querschnitt mit einer Stirnseite 22 aufweist. Die Wannenwand 19 ist zwischen dem Wannenrand 21 und dem Wannenboden 16 verjüngend zum Wannenboden 16 ausgebildet beziehungsweise weist einen konisch sich verjüngenden Verlauf zum Wannenboden 14 auf. Die Kontur der Badewanne 11 ist oval und kann auch weitere, nicht beanspruchte, Konturen wie U-förmig, nierenförmig, langlochförmig oder langlochförmig mit einer mittigen Verengung umfassen. An einem stirnseitigen Ende der Badewanne 11 ist beispielsweise eine Aufnahmevertiefung 23 als Ablagefläche vorgesehen. Gegenüberliegend sind am Wannenrand 21 Verankerungselemente 25, 26 vorgesehen, die mit einem Verankerungselement 39 des Badewannensitzes 12 eine lagegesicherte Positionierung zueinander oder eine Arretierung 28 bilden. Bei dieser beispielhaften Arretierung 28 ist ein Verankerungselement 25 durch eine Vertiefung im Wannenrand 21 ausgebildet, welche sich längs des Wannenrandes 21 erstreckt. In der Vertiefung 25 sind als weiteres Verankerungselement 26 zwei Rippen im Abstand zueinander quer zur Vertiefung 25 ausgerichtet vorgesehen, wie diese beispielsweise in Figur 2 dargestellt ist. Diese Verankerungselemente 25, 26 bilden einen Teil einer Arretierung 28 zur Aufnahme des Badewannensitzes 12.

In den Figuren 5a und 5b ist der Badewannensitz 12 näher dargestellt. Dieser Badewannensitz 12 weist eine Liegefläche 31 auf, welche bevorzugt einen Softpad oder einen sonstigen weichen Einsatz oder Auflage umfasst. Am unteren Ende der Liegefläche 31 ist eine Erhöhung 32 als Abrutschsicherung für das Kleinkind vorgesehen. Benachbart zur Erhöhung 32 ist ein muldenförmiger Verlauf 33 zur Aufnahme der Beinchen des Kleinkindes angeordnet. Die Liegefläche 31 ist gegenüber einem Randbereich 34, der die Liegefläche umgibt, vertieft vorgesehen und vorzugsweise ergonomisch ausgestaltet, so dass das Kleinkind bequem auf der Liegefläche 31 aufliegen kann. Der Randbereich 34 ist dabei als eine vorzugsweise umlaufende Erhöhung ausgebildet, so dass die Erhöhung gegenüber einer äußeren Abschlusskante 43 erhöht ausgebildet ist. Am oberen Ende im Kopfbereich der Liegefläche 31 ist ein Halteelement 37 vorgesehen, welches laschenförmig ausgebildet ist. Dieses Halteelement 37 liegt zumindest teilweise an dem Wannenrand 21 mit einer Auflagefläche 38 auf. Das Halteelement 37 weist als Verankerungselement 39 einen Vorsprung oder einen Randabschnitt auf, der sich in Richtung auf den Wannenrand 21 erstreckt. Dieses Verankerungselement 39 am Halteelement 37 bildet einen Teil der Arretierung 28, um den Badewannensitz 12 zum Wannenrand 19 der Badewanne 11 zu positionieren und zu fixieren. Am äußeren stirnseitigen Ende des Halteelementes 37 ist eine Wölbung als Griffmulde 55 vorgesehen, um ein leichtes Lösen des Halteelementes 37 des Badewannensitzes 12 vom Wannenrand zu ermöglichen.

Der die Liegefläche 31 umgebende Randbereich 34 weist eine äußere Kontur mit der Abschlusskante 43 auf, welche an die Kontur der Badewanne 11 als auch an die Neigung der Liegefläche 21 und der sich dadurch ergebenden Kontur zur Badewanne 11 angepasst ist. Dabei umfasst der Randbereich 34 seitlich an die Wannenwand 19 anschließende Abschnitte 44 sowie einen am Wannenboden 14 angrenzenden Abschnitt 45. Der Verlauf der Abschlusskante 43 beziehungsweise die Breite des die Liegefläche 31 umgebenden Randbereiches 34 ist auf die Größe und die Kontur der Badewanne 11 beziehungsweise der Wannenvertiefung angepasst. Dadurch wird ermöglicht, dass die Abschlusskante 43 des Randbereiches 34 an der Wannenwand 19 und dem Wannenboden 14 angrenzt, so dass eine quasi spaltfreie Anordnung des Badewannensitzes 12 in der Badewanne 11 ermöglicht ist. Die Abschlusskante 43 des Randbereiches 34 liegt nach dem Überführen des Badewannensitzes 12 in die Gebrauchslage an der Wannenwand 19 und dem Wannenboden 14 an. Dadurch können Ärmchen und Finger des Kleinkindes nicht zwischen den Badewannensitz 12 und die Badewanne 11 gelangen. Bei dem für eine ovale Kontur der Badewanne 11 vorgesehenen Badewannensitz 12 sind die Abschnitte 44 elliptisch ausgebildet. Der am Wannenboden 14 aufliegende Abschnitt 45 des Randbereiches 43 ist kreissegmentförmig ausgebildet. Dieser Abschnitt 45 ist eben ausgebildet, liegt auf dem Wannenboden 14 auf und erstreckt sich bis zur Wannenwand 19. Dies weist den Vorteil auf, dass im eingesetzten Zustand des Badewannensitzes 12 in der Badewanne 11 die Abflussöffnung 16 frei zugänglich ist.

Im Abschnitt 45 des Randbereiches 34, der auch als zusätzliche Abstützung gegen eine Verkippung des Badewannensitzes 12 dient, ist bevorzugt zumindest Halteelement 47, insbesondere ein Saugnapf oder eine Auflage mit Saugnoppen, vorgesehen, um den Badewannensitz 12 gegen unbeabsichtigtes Abheben vom Badewannenboden 14 zu sichern.

Bei der in Figur 3 im Schnitt dargestellten Badewanne 11 ist der die Verankerungselemente 24 aufnehmende Wannenrand 21 bevorzugt erhöht gegenüber dem gegenüberliegenden Wannenrand 21 vorgesehen, der beispielhaft die Aufnahmevertiefung 23 aufweist.

Der Badewannensitz 12 kann in einfacher Weise bei Bedarf in die Badewanne 11 eingesetzt und nach dem Gebrauch wieder entnommen werden, um zum einen ein leichtes Reinigen der Badewanne 11 und des Badewannensitzes 12 zu ermöglichen und zum anderen die Badewanne 11 ohne den Badewannensitz 12 zu benutzen. Zum Einsetzen des Badewannensitzes 12 in die Badewanne 11 ist vorgesehen, dass das Verankerungselement 39 am Badewannensitz 12 in das als Vertiefung ausgebildete Verankerungselement 25 und zwischen den als Rippen ausgebildeten Verankerungselementen 26 an der Badewanne 11 eingesetzt wird. Anschließend oder gleichzeitig wird der Badewannensitz 12 auf den Wannenboden 14 zubewegt.

Bevor der Abschnitt 45 des Randbereiches 34 am Wannenboden 14 anliegt oder gleichzeitig mit dem Anliegen des Randbereiches 34 am Wannenboden 14 greift das als Vorsprung ausgebildete Verankerungselement 39 des Halteelementes 37 in die Vertiefung 26 am Wannenrand 21 ein. Dieses Ineinandergreifen des Vorsprunges 39 in die Vertiefung 25 zwischen den beiden Rippen 26 am Wannenrand 21 ist schematisch vergrößert in der Detailansicht in Figur 4 dargestellt. Dabei können die miteinander zusammenwirkenden Komponenten auch derart ausgestaltet sein, dass zwischen dem Vorsprung 29 und der Vertiefung 25 zumindest eine geringe Rastwirkung oder Verklemmung gegen einfaches Abheben ermöglicht ist. Gleichzeitig greift der Saugnapf 47 am Wannenboden 14 an. Zusätzlich liegt der Randbereich 34 des Badewannensitzes 12 an der Wannenwand 19 und dem Wannenboden 14 an. Dadurch kann eine stabile Ausrichtung des Badewannensitzes 12 zur Badewanne 11 gegeben sein. Durch eine solche Aufsetz- und/oder Steck-Bewegung ist ein einfaches Einsetzen und gleichzeitiges Verankern des Halteelementes 37 zum Wannenrand 21 ermöglicht. Zum Herausnehmen des Badewannensitzes 12 wird zunächst der Saugnapf 47 vom Wannenboden 14 gelöst. Anschließend kann der Badewannensitz 12 nach oben aus der Badewanne 11 herausgenommen werden.

Der Badewannensitz ist bevorzugt als Badewannen-Liegesitz ausgebildet, der die Funktion des Liegens und Sitzens miteinander vereint, damit das Kleinkind bequem und sicher aufgenommen und einfach aus der Badewanne herausgenommen werden kann.

## Patentansprüche

1. Badewanne mit einem Badewannensitz (12) für Kleinkinder, der in die Badewanne (11) einsetzbar ist, wobei der Badewannensitz (12) eine Liegefläche (31) umfasst, die an einem unteren Ende eine Erhöhung (32) aufweist, welche am Gesäß des Kleinkindes angreift und eine Abrutschsicherung bildet, und mit einem am oberen Ende des Badewannensitzes (12) angeordneten Halteelement (37), welches lösbar am Wannenrand (21) der Badewanne (11) angreift, wobei der Badewannensitz (12) in der Badewanne (11) selbstzentrierend und verkippungssicher anordenbar ist, indem ein am Wannenrand (21) angreifendes Halteelement (37) mit zumindest einem Verankerungselement (39) an zumindest einem am Wannenrand (21) angeformten weiteren Verankerungselement (25, 26) angreift und indem ein eine Liegefläche (31) des Badewannensitzes (12) umgebender Randbereich (34) mit einer Abschlusskante (43), die in der Außenkontur an eine ovale Wannenvertiefung, welche einen sich vom Wannenrand (21) zum Wannenboden (14) verjüngende Wannenwand (19) aufweist, nach dem Überführen des Badewannensitzes (12) in die Gebrauchslage an der Wannenwand (19) und dem Wannenboden (14) anliegt und indem ein am unteren Ende des Badewannensitzes (12) am Wannenboden (14) angrenzend oder aufliegender Abschnitt (45) vorgesehen ist und indem ein am unteren Ende des Badewannensitzes (12) angeordnetes und am Wannenboden (16) angreifendes Halteelement (49) vorgesehen ist.

2. Badewanne nach Anspruch 1, **dadurch gekennzeichnet, dass** zwischen dem Badewannensitz (12) und dem Wannenrand (21) durch die ineinander greifenden Verankerungselemente (25, 26, 39) eine Arretierung (28) ausgebildet ist, bei der der Badewannensitz (12) am Wannenrand (21) zumindest in einer Richtung lagefixiert ist.

3. Badewanne nach Anspruch 1 oder 2, **dadurch gekennzeichnet, dass** die Verankerungselemente (25, 26, 39) durch eine Aufsetz- oder Steck-Bewegung, insbesondere mit einer Verrastung gegen Abheben, befestigbar ist.

4. Badewanne nach einem der vorhergehenden Ansprüche, **dadurch gekennzeichnet, dass** das Halteelement (37) des Badewannensitzes (12) eine Auflagefläche (38) zur Auflage am Wannenrand (21) aufweist, an welcher das als Vorsprung ausgebildete Verankerungselemente (39) vorgesehen ist, welches sich in Richtung auf das als Vertiefung ausgebildete zumindest eine Verankerungselement (25) des Wannenrandes (21) erstreckt und zwischen zwei als Rippen ausgebildete weitere Verankerungselemente (26) in dem als Vertiefung ausgebildeten Verankerungselement (25) im Wannenrand (21) positionierbar ist.

5. Badewanne nach einem der vorhergehenden Ansprüche, **dadurch gekennzeichnet, dass** außermittig zum Wannenboden (14) eine verschließbare Ablauföffnung (16) vorgesehen ist, die bei einem in die Badewanne (11) eingesetzten Badewannensitz (12) zugänglich ist.

6. Badewannensitz für Kleinkinder zum Einsetzen in eine Badewanne (11) nach einem der Ansprüche 1 bis 5, welche eine vertiefte Liegefläche (31) aufweist, die am unteren Ende eine Erhöhung (32) umfasst, welche am Gesäß des Kleinkindes angreift und eine Abrutschsicherung bildet, und mit einem Halteelement (37), das im Kopfbereich der Liegefläche (11) vorgesehen ist und eine Auflagefläche (38) zur Auflage am Wannenrand (21) aufweist, **dadurch gekennzeichnet, dass** ein die Liegefläche (31) umgebender ovaler Randbereich (34) vorgesehen ist, dessen äußere durchgehend umlaufende Abschlusskante (43) eine Kontur und/oder einen Verlauf aufweist, so dass die Abschlusskante (43) des Randbereiches (34) nach dem Einsetzen des Badewannensitzes (12) in die Badewanne (11) an der Wannenwand (19) angrenzt, wobei die Abschlusskante (43) am unteren Ende des Badewannensitzes (12) in einen ebenen und horizontalen Abschnitt (45) übergeht, der auf dem Wannenboden (14) angrenzt oder aufliegt.

7. Badewannensitz nach Anspruch 6, **dadurch gekennzeichnet, dass** zwischen der Liegefläche (31) und der den Randbereich (34) umgebenden Anschlusskante (43) eine umlaufende Erhöhung vorgesehen ist, die die Liegefläche begrenzt.

8. Badewannensitz nach Anspruch 6, **dadurch gekennzeichnet, dass** an der Auflagefläche (38) des Halteelementes (37) ein auf den Wannenrand (21) zu gerichteter Vorsprung als Verankerungselement (39) vorgesehen ist, welcher vorzugsweise an dem Halteelement (37) angeformt ist.

9. Badewannensitz nach Anspruch 6, **dadurch gekennzeichnet, dass** an einem stirnseitigen Ende des Halteelementes (37) eine Griffmulde (55) angeformt ist, welche nach dem Aufsetzen des Halteelementes (37) auf dem Wannenrand (21) gegenüber einem äußeren Abschnitt des Wannenrandes (21) hervorsteht.

10. Badewannensitz nach Anspruch 6, **dadurch gekennzeichnet, dass** an einem am Wannenboden (14) aufliegenden Abschnitt (45) des Randbereiches (43) zumindest ein Halteelement (47), insbesondere ein Saugnapf oder eine Auflage mit Saugnoppen, befestigt ist.

11. Badewanne für Kleinkinder, in die ein Badewannensitz (12) einsetzbar, ist nach einem der Ansprüche 1 bis 5, mit einem Boden (14), einer Wannenwand (19) und einem die Wannenwand (19) nach oben begrenzenden Wannenrand (21), **dadurch gekennzeichnet, dass** am Wannenrand (21) Verankerungselemente (25, 26) für eine lösbare Positionierung oder Arretierung (28) mit einem in die Badewanne (11) einsetzbaren Badewannensitz (12) vorgesehen sind.

12. Badewanne nach Anspruch 10, **dadurch gekennzeichnet, dass** am Wannenrand (21) als Verankerungselement (26) zwei mit Abstand zueinander angeordnete Rippen vorgesehen sind, die in dem als Vertiefung ausgebildeten weiteren Verankerungselement (25) angeordnet sind.

13. Badewanne nach Anspruch 12, **dadurch gekennzeichnet, dass** die Verankerungselemente (25, 26) am Wannenkörper angeformt sind.

14. Badewanne nach Anspruch 12, **dadurch gekennzeichnet, dass** der die Verankerungselemente (25, 26) aufnehmende Abschnitt des Wannenrandes (21) gegenüber einem gegenüberliegenden Abschnitt des Wannenrandes (21) erhöht ausgebildet ist.

## Claims

1. Bathtub comprising a bathtub seat (12) for infants that is insertable in the bathtub (11), the bathtub seat (12) comprising a lying surface (31) that comprises an elevation (32) at a lower end, which elevation abuts the infant's bottom and forms an anti-slip means, and comprising a retaining member (37) arranged at the upper end of the bathtub seat (12), which retaining member engages releasably with the tub edge (21) of the bathtub (11), wherein the bathtub seat (12) is arrangable in the bathtub (11) in a self-centring and tilt-secure manner since a retaining member (37) engaging at the tub edge (21) engages, via at least a fastening member (39), with at least a further fastening member (25, 26) moulded onto the wall edge (21), and since an edge region (34) surrounding a lying surface (31) of the bathtub seat (12) which comprises a terminal rim (43), the outer contour of which is adapted to an oval tub recess that comprises a tub wall (19) narrowing from the tub edge (21) to the tub base (14), is abutting on the tub wall (19) and the tub base (14) after transferring to the position in use and since a portion (45) abutting or resting on the wall base (14) at the lower end of the bathtub seat (12) is provided, and since a retaining member (49) arranged at the lower end of the bathtub seat (12) and engaging with the tub base (16) is provided.

2. Bathtub according to claim 1, **characterised in that** a locking device (28) is formed between the bathtub seat (12) and the tub edge (21) by the engaging fastening members (25, 26, 39), at which locking device the bathtub seat (12) is fixed in position at the tub edge (21), at least in one direction.

3. Bathtub according to claim 1 or 2, **characterised in that** the fastening members (25, 26, 39) is fixable via an attaching or plug-in movement, and in particular are locked against removal.

4. Bathtub according to any one of the preceding claims, **characterised in that** the retaining member (37) of the bathtub seat (12) comprises a support face (38) for providing support at the tub edge (21), at which the fastening member (39) configured as a protrusion is provided and extends towards the at least one fastening member (25) of the tub edge (21) configured as a recess and is positionable in the fastening member (25) configured as a recess in the tub edge (21) between two further fastening members (26) configured as ribs.

5. Bathtub according to any one of the preceding claims, **characterised in that** a closable drain (16) is provided excentrically relative to the tub base (14) and is accessible when a bathtub seat (12) is inserted in the bathtub (11).

6. Bathtub seat for infants for use in a bathtub (11) according to any one of claims 1 to 5, which bathtub seat comprises a recessed lying surface (31) that comprises an elevation (32) at the lower end, which elevation abuts the infant's bottom and forms an anti-slip means, and comprising a retaining member (37) provided in the head region of the lying surface (11) and a support face (38) for providing support at the tub edge (21), **characterised in that** an oval edge region (34) surrounding the lying surface (31) is provided, the outer continuously peripheral terminal rim (43) thereof comprising a contour and/or an extension in such a way that the terminal rim (43) of the edge region (34) abuts the tub wall (19) once the bathtub seat (12) has been inserted in the bathtub (11), the terminal rim (43) transitioning into a planar and horizontal portion (45) at the lower end of the bathtub seat (12), which portion abuts or lies on the tub base (14).

7. Bath tub seat according to claim 6, **characterised in that** a peripheral elevation is provided between the lying surface (31) and the terminal rim (43) surrounding the edge region (34) and defines the lying surface.

8. Bath tub seat according to claim 6, **characterised in that** a protrusion pointing towards the tub edge (21) is provided as a fastening member (39) at the support face (38) of the retaining member (37) and is preferably moulded onto the retaining member (37).

9. Bathtub seat according to claim 6, **characterised in that** a recessed grip (55) is moulded onto an end-face end of the retaining member (37) and protrudes opposite an outer portion of the tub edge (21) once the retaining member (37) has been placed on the tub edge (21).

10. Bath tub seat according to claim 6, **characterised in that** at least a retaining member (47), in particular a suction cup or a support comprising suction bumps, is fixed to a portion (45) of the edge region (43) abutting the tub base (14).

11. Bathtub for infants, in which it is possible to insert a bathtub seat (12) according to any one of claims 1 to 5, comprising a base (14), a tub wall (19) and a tub edge (21) delimiting the tub wall (19) at the top, **characterised in that** fastening members (25, 26) are provided at the tub edge (21) for a releasable positioning or locking device (28) relative to a bathtub seat (12) that can be inserted in the bathtub (11).

12. Bathtub according to claim 10, **characterised in that** two ribs arranged at a distance from one another are provided at the tub edge (21) as a fastening member (26) and are arranged in the further fastening member (25) configured as a recess.

13. Bathtub according to claim 12, **characterised in that** the fastening members (25, 26) are moulded onto the tub member.

14. Bathtub according to claim 12, **characterised in that** the portion of the tub edge (21) receiving the fastening members (25, 26) is taller than an opposing portion of the tub edge (21).

## Revendications

1. Baignoire avec un siège de baignoire (12) pour enfants en bas-âge, lequel peut être placé dans la baignoire (11), le siège de baignoire (12) comprenant une surface de couchage (31) qui présente à une extrémité inférieure un rehaussement (32) qui appuie contre les fesses de l'enfant en bas-âge et forme une protection antiglisse, et avec un élément de retenue (37) qui est disposé à l'extrémité supérieure du siège de baignoire (12) et appuie de manière amovible contre le rebord de baignoire (21) de la baignoire (11), baignoire dans laquelle le siège de baignoire (12) peut être disposé dans la baignoire (11) de manière autocentrante et antibasculante en ce qu'un élément de retenue (37) qui appuie contre le rebord de baignoire (21) et qui est pourvu d'au moins un élément d'ancrage (39) appuie contre au moins un autre élément d'ancrage (25, 26) formé par moulage sur le rebord de baignoire (21), et en ce qu'une zone périphérique (34) qui entoure une surface de couchage (31) du siège de baignoire (12) et qui est pourvue d'une arête d'extrémité (43) dont le contour extérieur repose contre un creux de baignoire ovale présentant une paroi de baignoire (19) qui va en diminuant depuis le rebord de baignoire (21) vers le fond de baignoire (14), et ce contre la paroi de baignoire (19) et le fond de baignoire (14) une fois que le siège de baignoire (12) passe dans la position d'utilisation, et en ce qu'une partie (45) contiguë au fond de baignoire (14) ou reposant sur celui-ci est prévue à l'extrémité inférieure du siège de baignoire (12), et en ce qu'il est prévu un élément de retenue (49) qui est disposé à l'extrémité inférieure du siège de baignoire (12) et qui appuie contre le fond de baignoire (16).

2. Baignoire selon la revendication 1, **caractérisée en ce que** la mise en prise des éléments d'ancrage (25, 26, 39) forme, entre le siège de baignoire (12) et le rebord de baignoire (21), un dispositif d'arrêt (28) grâce auquel le siège de baignoire (12) est fixé en position sur le rebord de baignoire (21), et ce au moins dans une direction.

3. Baignoire selon la revendication 1 ou 2, **caractérisée en ce que** les éléments d'ancrage (25, 26, 39) peuvent être fixés par un mouvement de mise en place ou d'enfichage, en particulier au moyen d'un dispositif d'enclenchement antisoulèvement.

4. Baignoire selon l'une quelconque des revendications précédentes, **caractérisée en ce que** l'élément de retenue (37) du siège de baignoire (12) présente une surface d'appui (38) destinée à prendre appui sur le rebord de baignoire (21) et sur laquelle est prévu l'élément d'ancrage (39) réalisé sous forme de saillie, lequel s'étend en direction dudit au moins un élément d'ancrage (25) en forme de creux du rebord de baignoire (21) et peut être positionné sur le rebord de baignoire (21), entre deux autres éléments d'ancrage (26) réalisés en forme de nervure, et ce dans ledit élément d'ancrage (25) réalisé sous forme de creux.

5. Baignoire selon l'une quelconque des revendications précédentes, **caractérisée en ce qu'**une ouverture d'écoulement (16) obturable est prévue de manière excentrée par rapport au fond de baignoire (14) et à laquelle il est possible d'avoir accès lorsqu'un siège de baignoire (12) est placé dans la baignoire (11).

6. Siège de baignoire pour enfants en bas-âge destiné à être placé dans une baignoire (11) selon l'une quelconque des revendications 1 à 5 laquelle présente une surface de couchage (31) surbaissée qui comprend à l'extrémité inférieure un rehaussement (32) qui appuie contre les fesses de l'enfant en bas-âge et forme une protection antiglisse, et avec un élément de retenue (37) qui est prévu dans la partie supérieure de la surface de couchage (11) et présente une surface d'appui (38) destinée à prendre appui sur le rebord de baignoire (21), **caractérisé en ce qu'**il est prévu une zone périphérique ovale (34) entourant la surface de couchage (31) et dont l'arête d'extrémité extérieure (43) s'étendant de manière continue sur tout le pourtour présente un contour tel et/ou une allure telle que l'arête d'extrémité (43) de la zone périphérique (34) est contiguë à la paroi de baignoire (19) lorsque le siège de baignoire (12) est placé dans la baignoire (11), l'arête d'extrémité (43) se transformant à l'extrémité inférieure du siège de baignoire (12) en une partie (45) plane et horizontale qui est contiguë au fond de baignoire (14) ou repose sur celui-ci.

7. Siège de baignoire selon la revendication 6, **caractérisé en ce qu'**un rehaussement circonférentiel qui délimite la surface de couchage est prévu entre la surface de couchage (31) et l'arête d'extrémité (43) entourant la zone périphérique (34).

8. Siège de baignoire selon la revendication 6, **caractérisé en ce que** sur la surface d'appui (38) de l'élément de retenue (37) est prévue, en tant qu'élément d'ancrage (39), une saillie tournée vers le rebord de baignoire (21) et de préférence formée par moulage sur l'élément de retenue (37).

9. Siège de baignoire selon la revendication 6, **caractérisé en ce qu'**à une extrémité frontale de l'élément de retenue (37) est formée par moulage une cavité de préhension (55) qui, après la mise en place de l'élément de retenue (37), fait saillie sur le rebord de baignoire (21) par rapport à une partie extérieure du rebord de baignoire (21).

10. Siège de baignoire selon la revendication 6, **caractérisé en ce que** sur une partie (45) de la zone périphérique (43) reposant sur le fond de baignoire (14) est fixé au moins un élément de retenue (47), en particulier une ventouse ou un support équipé de ventouses.

11. Baignoire pour enfants en bas-âge dans laquelle peut être placé un siège de baignoire (12) selon l'une quelconque des revendications 1 à 5, avec un fond (14), une paroi de baignoire (19) et un rebord de baignoire (21) délimitant vers le haut la paroi de baignoire (19), **caractérisée en ce que** des éléments d'ancrage (25, 26) sont prévus sur le rebord de baignoire (21) en vue de former avec un siège de baignoire (12) pouvant être placé dans la baignoire (11) un dispositif de positionnement ou d'arrêt amovible (28).

12. Baignoire selon la revendication 10, **caractérisée en ce que** sur le rebord de baignoire (21) sont prévues, en tant qu'élément d'ancrage (26), deux nervures disposées à une distance donnée l'une de l'autre, lesquelles sont disposées dans l'autre élément d'ancrage (25) réalisé sous forme de creux.

13. Baignoire selon la revendication 12, **caractérisé en ce que** les éléments d'ancrage (25, 26) sont formés par moulage dans le corps de baignoire.

14. Baignoire selon la revendication 12, **caractérisé en ce que** la partie du rebord de baignoire (21) recevant les éléments d'ancrage (25, 26) est formée de manière rehaussée par rapport à une partie opposée du rebord de baignoire (21).
